# EUROPÄISCHE PATENTSCHRIFT

(11) **EP 3 527 886 B1**
(45) Veröffentlichungstag und Bekanntmachung des Hinweises auf die Patenterteilung: **05.08.2020**
(21) Anmeldenummer: 18206643.1
(22) Anmeldetag: 16.11.2018
(51) Int. Cl.: F21V 23/06, F21S 8/06, F21V 21/03, F21V 21/104, H01R 13/62, H01R 24/38, F21Y 115/10

(54) **ANORDNUNG UMFASSEND EIN ELECTRISCHES/ELEKTRISCHES INSTALLATIONSGERÄT UND EINE ELECTRISCHE LEUCHTE**
ARRANGMENT COMPRISING AN ELECTRICAL/ ELECTRONIC INSTALLATION DEVICE AND AN ELECTRIC LIGHTING DEVICE
DISPOSITIF COMPRENANT UN APPAREIL D'INSTALATION ÉLECTRIQUE/ ÉLECTRONIQUE ET UN LUMINIARE ÉLECTRIQUE

(30) Priorität: 15.02.2018 DE 102018103378
(43) Veröffentlichungstag der Anmeldung: 21.08.2019
(73) Patentinhaber: Insta GmbH, 58509 Lüdenscheid (DE)
(72) Erfinder: Höngen, Markus, 58553 Halver (DE); Link, Tobias, 66117 Saarbrücken (DE)

(56) Entgegenhaltungen:
- EP-A1- 2 461 429
- WO-A1-2016/183354
- CN-U- 206 918 850
- DE-U1-202016 101 343
- DE-U1-202017 103 605

## Beschreibung

Die vorliegende Erfindung geht von einer Anordnung umfassend ein elektrisches/elektronisches Installationsgerät und eine elektrische Leuchte aus, welche elektrische Leuchte zur Ankopplung an ein, aus einem Einsatz und einem Aufsatz bestehendes, elektrisches/elektronisches Installationsgerät vorgesehen ist.

Die zur Ankopplung solcher elektrischen Leuchten notwendigen elektrischen/elektronischen Installationsgeräte finden oftmals im Zusammenhang mit einem elektrischen Installationssystem eines Gebäudes Verwendung. Der Einsatz eines solchen elektrischen/elektronischen Installationsgerätes ist typischerweise so gestaltet, dass dieser in eine handelsübliche Installationsdose eingesetzt und an der zugehörigen Wand und/oder Installationsdose befestigt werden kann. Der Aufsatz eines solchen elektrischen/elektronischen Installationsgerätes bildet in der Regel nicht nur die sichtseitige Oberfläche, sondern weist auch die spezifischen Funktionskomponenten auf, damit zugehörige elektrische Leuchten ordnungsgemäß angekoppelt werden können. Die zur Ankopplung vorgesehenen elektrischen Leuchten bestehen im Wesentlichen aus einer Gehäuseanordnung, in welcher zumindest eine, mit Leuchtmitteln versehene elektrische Leuchtmittelleiterplatte untergebracht ist und in welcher mehrere, zur Funktion notwendige, optische sowie elektrische/elektronische Bauteile untergebracht sind. Derartige elektrische Leuchten sind in der Regel dafür vorgesehen, innerhalb von Gebäuden für eine gezielte Ausleuchtung ihrer Umgebung, für eine Anleuchtung von direkt in ihrer Umgebung befindlicher Gegenstände, für eine Orientierungs- Ambiente- beziehungsweise eine Signalisierungsbeleuchtung Sorge zu tragen. Beispielsweise sind solche elektrischen Leuchten zur Installation an Decken und Wänden von Gebäuden vorgesehen.

Durch die DE 20 2017 103 604 U1 ist eine elektrische Leuchte bekannt geworden, welche zur Ankopplung an ein elektrisches/elektronisches Installationsgerät vorgesehen ist. Die elektrische Leuchte weist, zur Unterbringung einer elektrischen Leuchtmittelleiterplatte und zur Unterbringung der zur Funktion notwendigen optischen sowie elektrischen/elektronischen Bauteile, eine Gehäuseanordnung auf. Die in der Gehäuseanordnung untergebrachte elektrische Leuchtmittelleiterplatte ist mit einer Kabelverbindung versehen, um über den Einsatz des elektrischen/elektronischen Installationsgerätes den Anschluss an ein elektrisches Installationssystem eines Gebäudes zu ermöglichen. Die Ankoppelstelle des Aufsatzes ist derart gestaltet, dass lediglich Leuchten angekoppelt werden können, welche eine identisch ausgeführte (kugelförmige) Gehäuseanordnung aufweisen.

Außerdem ist durch die WO 2016/183354 A1 eine elektrische Leuchte mit Gehäuseanordnung bekannt geworden, in welcher zumindest ein Leuchtmittel untergebracht sein kann und in welche mehrere zur Funktion notwendige optische sowie elektrische/elektronische Bauteile untergebracht sein können, wobei die elektrische Leuchte zur Ankopplung an ein elektrisches/elektronisches Installationsgerät vorgesehen ist, welches aus einem an ein elektrisches Installationssystem eines Gebäudes angeschlossenen Einsatz und einem den wandseitigen Abschluss bildenden Aufsatz besteht, wobei die Gehäuseanordnung ein Gehäuserohr aufweist, welches einerseits von einem Gehäusesockel verschlossen ist und an welchem andererseits eine Blende angebracht ist, und dass das Leuchtmittel über eine Mantelleitung einerseits elektrisch leitend mit einer elektrischen Leiterplatte in Verbindung steht, die im Koppelteilinnenraum eines Koppelteils gehalten ist, über welches eine Wirkverbindung mit dem zugehörigen Aufsatz des elektrischen/elektronischen Installationsgerätes hergestellt wird, und dass zu diesem Zweck die elektrische Leiterplatte andererseits mit mehreren, aus dem Koppelteil nach außen geführten Schleifkontakten bestückt ist.

Des Weiteren ist durch die EP 2 461 429 A1 ein elektrisches Anschlusssystem mit einer Steckdose und einem in die Steckdose zu steckenden elektrischen Stecker bekannt geworden, wobei die Steckdose und der Stecker jeweils ein Gehäuse aus einem Isolierstoff aufweisen, das einen Teil der Anschlusselemente aufnimmt und eine Anschlussseite aufweist, über die man zu den Anschlusselementen Zugang hat und wobei die Anschlussseite der Steckdose eine Aufnahmesenke für den Stecker umfasst. Das Gehäuse der Steckdose wird von einem magnetischen Element und das Gehäuse des Steckers von einem nicht-magnetischen, magnetisierbaren Element ganz umschlossen, wobei das magnetische Element und das magnetisierbare Element jeweils in der Nähe der Anschlussseite angeordnet sind. Die auf der Anschlussseite der Steckdose zugänglichen Anschlusselemente befinden sich auf einer Seite einer Leiterplatte, die den Boden der Aufnahmesenke bildet.

Ausgehend von derart ausgebildeten elektrischen Leuchten liegt der vorliegenden Erfindung die Aufgabe zugrunde, eine elektrische Leuchte zu schaffen, deren mechanische, elektrische und datentechnische Ankopplung über ein Koppelteil erfolgt, welches maßlich und funktionstechnisch auf eine Koppeleinrichtung abgestimmt ist, die sich, ausgebildet als topfförmige Vertiefung, im Aufsatz eines an das elektrische Installationssystem eines Gebäudes angeschlossenen elektrischen/elektronischen Installationsgerätes befindet. Somit besteht lediglich die Notwendigkeit, dass die zur Ankopplung vorgesehenen elektrischen Leuchten über ein einheitlich ausgebildetes Koppelteil verfügen.

Erfindungsgemäß wird diese Aufgabe durch die im Hauptanspruch angegebenen Merkmale gelöst.

Bei einer derartigen Ausbildung einer Anordnung umfassend ein elektrisches/elektronisches Installationsgerät und eine elektrische Leuchte ist besonders vorteilhaft, wenn diese Leuchte über ein zylindrisch gestaltetes Koppelteil verfügt und wenn am Aufsatz als Ankoppeleinrichtung eine passgenaue, ebenfalls zylindrisch gestaltete, topfförmige Vertiefung vorgesehen ist, in welche das Koppelteil der elektrischen Leuchte drehbeweglich eingesteckt werden kann. Durch eine derartige Ausgestaltung der mechanischen Ankopplung, bei gleichzeitiger elektrischer und datentechnischer Ankopplung, wird vorteilhafter Weise ermöglicht, dass die elektrische Leuchte auf besonders einfache Art und Weise durch den Benutzer angekoppelt und bei Bedarf wieder entfernt beziehungsweise durch eine andere Leuchte ersetzt werden kann. Dies ist vorteilhafterweise deshalb der Fall, weil die elektrische Leuchte über Schleifkontakte verfügt, die kontaktgebend mit kreisförmig angeordneten Schleifbahnen zusammenwirken, welche sich auf einer Koppelleiterplatte befinden, die in der topfförmigen Vertiefung des Aufsatzes angeordnet ist.

Vorteilhafterweise weist eine solche Leuchte einen besonders einfachen Aufbau auf, weshalb sich diese besonders kostengünstig herstellen lässt. Dies ist der Fall, weil bei der Gehäuseanordnung ein Gehäuserohr zur Verwendung kommt, das einerseits durch den Gehäusesockel verschlossen ist und an dem andererseits eine Blende angebracht ist. Vorteilhafterweise sind im Innenraum des Gehäuserohres die Leuchtmittelleiterplatte und der an diese anliegende Kühlkörper aufgenommen.

Weitere vorteilhafte Ausgestaltungen des erfindungsgemäßen Gegenstandes sind in den Unteransprüchen angegeben. Anhand eines Ausführungsbeispiels sei der erfindungsgemäße Gegenstand näher beschrieben, dabei zeigen:
- Fig. 1:: prinziphaft eine als Pendelleuchte ausgeführte elektrische Leuchte in Explosionsdarstellung, räumlich in schräger Draufsicht;
- Fig. 2:: prinziphaft eine elektrische Pendelleuchte gemäß Figur 1 im Zusammenbau, räumlich in schräger Draufsicht;
- Fig. 3:: prinziphaft eine elektrische Pendelleuchte gemäß Figur 1 im Zusammenbau, als Vollschnitt;
- Fig. 4:: prinziphaft ein zur Ankopplung elektrischer Leuchten beziehungsweise Pendelleuchten vorgesehenes, aus einem Einsatz und einem Aufsatz bestehendes elektrisches/elektronisches Installationsgerät, im Zusammenbau, räumlich in schräger Draufsicht;
- Fig. 5:: prinziphaft das Koppelteil in schräger Draufsicht, räumlich in vergrößerter Darstellung.

Wie aus den Figuren hervorgeht, ist beim vorliegenden Ausführungsbeispiel die elektrische Leuchte L als Pendelleuchte ausgeführt. Die Gehäuseanordnung der Pendelleuchte L weist ein Gehäuserohr 10 auf, welches einerseits von einem Gehäusesockel 2 verschlossen ist und an welchem andererseits eine Blende 11 angebracht ist. An dem im Gehäuserohr 10 befindlichen ersten Endbereich der Blende 11 sind eine Leuchtmittelleiterplatte 7 und ein an der dem Gehäusesockel 2 zugewandten Leiterplattenfläche zur Anlage kommender Kühlkörper 9 festgelegt. Der im Innenraum 12 des Gehäuserohrs 10 befindliche Kühlkörper 9 kommt dabei zum Zwecke einer guten Wärmeableitung mit seiner Hauptfläche 8 an der zugewandten Leiterplattenfläche der ebenfalls im Innenraum 12 des Gehäuserohres 10 befindlichen Leuchtmittelleiterplatte 7 zur Anlage. Die Leuchtmittelleiterplatte 7 steht über eine Mantelleitung M einerseits elektrisch leitend mit der elektrischen Leiterplatte 4 in Verbindung, die im Koppelteilinnenraum 3 eines Koppelteils 1 gehalten ist. Über das Koppelteil 1 wird eine Wirkverbindung mit dem zugehörigen Aufsatz A eines elektrischen/elektronischen Installationsgerätes I hergestellt. Zu diesem Zweck ist die elektrische Leiterplatte 4 andererseits mit mehreren, aus dem Koppelteil 1 nach außen geführten Schleifkontakten 5 bestückt. Die Leuchtmittelleiterplatte 7 ist mit einem als LED ausgeführten Leuchtmittel 6 bestückt. Die Blende 11 besteht aus einem Blendengrundkörper 11a und einem, verstellbar am freien Endbereich des Gehäuserohres 10 angebrachten Blendenvorsatz 11b. An dem der Blende 11 abgewandten Endbereich des Gehäusesockels 2 ist ein den Durchtritt der Mantelleitung M ermöglichender Deckel D angebracht. Zudem ist an dem, dem Gehäuserohr 10 zugewandten Endbereich des Koppelteils 1 ein den Durchtritt der Mantelleitung M ermöglichender Baldachin B angebracht.

Wie des Weiteren aus den Figuren hervorgeht ist die Leuchtmittelleiterplatte 7 mit ihrer dem Gehäusesockel 2 abgewandten Leiterplattenfläche nicht nur mit dem Leuchtmittel 6 bestückt, sondern weist an dieser Leiterplattenfläche zudem eine mit dem Leuchtmittel 6 zusammenwirkende Lichtbeeinflussungseinrichtung 13 auf. Die Lichtbeeinflussungseinrichtung 13 besteht beim vorliegenden Ausführungsbeispiel aus einem in einem rechteckförmigen Lichtkasten 20 untergebrachten Lichtleitelement 21. Die Lichtbeeinflussungseinrichtung 13 ist dazu vorgesehen, das von dem Leuchtmittel 6 abgegebene Licht derart zu beeinflussen, dass dieses von der Leuchte beziehungsweise Pendelleuchte L dem Einsatzzweck entsprechend abgestrahlt wird.

Wie insbesondere aus Figur 1 hervorgeht, sind an die Leuchtmittelleiterplatte 7 einerseits mehrere Verbindungsleitungen 14 der Mantelleitung M angeschlossen, welche durch im Kühlkörper 9 vorhandene erste Öffnungen 15 hindurchgeführt sind und welche andererseits an die im Koppelteilinnenraum 3 untergebrachte elektrische Leiterplatte 4 angeschlossen sind. Zum Anschluss der Verbindungsleitungen 14 kommen beim vorliegenden Ausführungsbeispiel Schraubklemmen zum Einsatz, welche zum einen an der Leuchtmittelleiterplatte 7 und zum anderen an der elektrischen Leiterplatte 4 angebracht sind. Auf einfache Art und Weise ist somit die zur Funktion notwendige elektrische Verbindung zwischen der Leuchtmittelleiterplatte 7 und der elektrischen Leiterplatte 4 durch, bei einer Pendelleuchte L funktionsbedingt notwendigen, Mantelleitung M beziehungsweise deren Verbindungsleitungen 14 hergestellt.

Wie des Weiteren aus den Figuren hervorgeht, ist jeder der sechs Schleifkontakte 5 als federnder Kontaktstift ausgeführt. Drei der sechs Schleifkontakte 5 sind jeweils zu einer Kontaktanordnung zusammengefasst, wobei zwei jeweils drei Schleifkontakte 5 aufweisende Kontaktanordnungen einerseits an der elektrischen Leiterplatte 4 festgelegt sind, welche andererseits zur Kontaktierung des Aufsatzes A des elektrischen/elektronischen Installationsgerätes I aus dem Koppelteil 1 nach außen geführt sind. Zur Kopplung mit dem Aufsatz A ist im Koppelteilinnenraum 3 des Koppelteils 1 ein Gegenmagnet 16 angeordnet, welcher mit einem im Aufsatz A des elektrischen/elektronischen Installationsgeräts I befindlichen, der Einfachheit halber nicht dargestellten, Koppelmagneten zusammenwirkt. Um für einen klapperfreien Sitz des Gegenmagneten 16 Sorge zu tragen, ist zwischen dem Gegenmagneten 16 und der elektrischen Leiterplatte 4 ein elastisches Dämpfungselement 34 angeordnet. Durch das Zusammenwirken des Gegenmagneten 16 mit dem Koppelmagneten des Aufsatzes A ist auf einfache Art und Weise für eine sichere Festlegung der elektrischen Leuchte beziehungsweise Pendelleuchte L am Aufsatz A Sorge getragen. Bei einer derartigen Ausgestaltung ist es für den Benutzer auf besonders einfache Art und Weise möglich, bedarfsgerecht elektrische Leuchten beziehungsweise Pendelleuchten L am Aufsatz A festzulegen beziehungsweise diese wieder vom Aufsatz A zu entfernen. Ein Austausch von elektrischen Leuchten beziehungsweise Pendelleuchten L durch den Benutzer ist somit ebenfalls auf besonders einfache Art und Weise möglich.

In der Außenwand des eine zylindrische Form aufweisenden Koppelteils 1 ist eine umlaufend angeordnete, nutförmige Ausnehmung 17 eingebracht, welche beim vorliegenden Ausführungsbeispiel mit zwei Riegelelementen 18 einer im Aufsatz A des elektrischen/elektronischen Installationsgerätes I befindlichen Verriegelungseinrichtung zusammenwirkt. Diese Verriegelungseinrichtung kann optional vorgesehen sein, um eine noch sichere Festlegung der Leuchte beziehungsweise Pendelleuchte L am Aufsatz A zu realisieren beziehungsweise eine unberechtigte Entnahme der Leuchten beziehungsweise Pendelleuchten L vom Aufsatz A zu verhindern.

Wie insbesondere aus Figur 4 hervorgeht, besteht das elektrische/elektronische Installationsgerät I aus einem Aufsatz A und einem Einsatz E. Der zur Kopplung der elektrischen Leuchte beziehungsweise Pendelleuchte L vorgesehene Aufsatz A weist eine topfförmige Vertiefung 19 auf, welche ebenfalls zylindrisch ausgeführt ist. Das Koppelteil 1 der elektrischen Leuchte beziehungsweise Pendelleuchte L und die topfförmige Vertiefung 19 des Aufsatzes A sind somit in Art einer Passung ausgeführt. Zur elektrischen und datentechnischen Kopplung der Leuchte beziehungsweise Pendelleuchten L mit dem Aufsatz A wirken die sechs, je als federnde Kontaktstifte ausgeführten Schleifkontakte 5 mit einer in der topfförmigen Vertiefung 19 des Aufsatzes A angeordneten Koppelleiterplatte 22 zusammen, welche drei elektrische Schleifbahnen 23 aufweist. Es erfolgt somit eine redundante Kontaktierung, weil je zwei Schleifkontakte 5 mit einer der drei elektrischen Schleifbahnen 23 zusammenwirken. Wie bereits erwähnt, sind zu diesem Zweck jeweils drei der sechs Schleifkontakte 5 zu einer Kontaktanordnung zusammengefasst. Beim vorliegenden Ausführungsbeispiel sind also zwei Kontaktanordnungen mit je drei Schleifkontakten 5 vorgesehen. Der Aufsatz A besteht aus einem, die topfförmige Vertiefung 19 aufweisenden Zentralstück Z und einem das Zentralstück Z umgebenden Abdeckrahmen R.

Wie insbesondere aus den Figuren 1 und 3 hervorgeht, besteht die Blende 11, wie bereits erwähnt, aus einem Blendengrundkörper 11a und einem Blendenvorsatz 11b. Der Blendengrundkörper 11a ist im Innenraum 12 des Gehäuserohres 10 festgelegt, wobei angeformte erste Clipselemente 24 mit entsprechend ausgeführten ersten Haltenuten 25 des Gehäuserohres 10 haltend zusammenwirken. Zudem sind an den Blendengrundkörper 11a zweite Clipselemente 26 angeformt, welche zweite Öffnungen 27 des Kühlkörpers 9 durchgreifen und hinter entsprechend ausgeführten Rastkanten 28 des Kühlkörpers 9 zur Anlage kommen. Durch diese Art der Befestigung wird die zwischen dem Kühlkörper 9 und dem Blendengrundkörper 11a angeordnete Leuchtmittelleiterplatte 7 mit ihrer dem Gehäusesockel 2 zugewandten Leiterplattenfläche auf die Hauptfläche 8 des Kühlkörpers 9 gedrückt, was eine gute Wärmeableitung bewirkt. Der Blendenvorsatz 11b weist dritte Clipselemente 29 auf, welche rastend mit mehreren zweiten Haltenuten 30 des Gehäuserohres 10 zusammenwirken. Beim vorliegenden Ausführungsbeispiel sind drei zweite Haltenuten 30 vorgesehen, welche mit Abstand zueinander im Gehäuserohr 10 vorhanden sind, so dass der Blendenvorsatz 11b durch den Benutzer auf einfache Art und Weise in drei unterschiedliche Auszugspositionen gebracht werden kann. Alternativ kann auch eine Verstellung vorgesehen sein, bei der der Blendenvorsatz 11b in Art einer Schraube mit dem Gehäuserohr 10 zusammenwirkt, womit für den Benutzer eine schraubenartige Verstellung des Blendenvorsatzes 11b ermöglicht ist. Zur Realisierung von unterschiedlichen lichttechnischen Effekten kann sowohl der Blendengrundkörper 11a als auch der Blendenvorsatz 11b gänzlich aus einem lichtundurchlässigen Material, vorzugsweise in schwarzer Farbgestaltung, oder aber aus einem lichtdurchlässigen Material, vorzugsweise in milchiger Farbgestaltung, ausgeführt sein. Es ist zudem durchaus möglich, sowohl den Blendenkörper 11a als auch den Blendenvorsatz 11b teilweise aus einem lichtundurchlässigen Material und teilweise aus einem lichtdurchlässigen Material herzustellen. Auch der Gehäusesockel 2 ist clipsend am Gehäuserohr 10 festgelegt, wozu vierte Clipselemente 35 mit dritten Haltenuten 36 zusammenwirken.

Wie insbesondere aus Figur 3 hervorgeht, ist dem Leuchtmittel 6 eine Lichtbeeinflussungseinrichtung 13 zugeordnet, welche an der Leuchtmittelleiterplatte 7 befestigt ist. Die Lichtbeeinflussungseinrichtung 13 besteht, wie bereits erwähnt, aus einem Lichtkasten 20 und einem Lichtleitelement 21. Das Lichtleitelement 21 weist einen, das als LED ausgeführte Leuchtmittel 6 umschließenden Lichteinkoppelbereich 31 und einen, mit einem trichterförmigen Lichtauslass 32 des Blendengrundkörpers 11a zugeordneten Lichtauskoppelbereich 33 auf.

Wie insbesondere aus Figur 1 hervorgeht, ist der Baldachin B, durch welchen die Mantelleitung M hindurchgeführt ist, mittels am Koppelteil 1 vorhandene, fünfte Clipselemente 37 in Art einer Rastverbindung an diesem gehalten. Hierzu verrasten die fünften Clipselemente 37 hinter entsprechenden - der Einfachheit halber nicht dargestellten - Rastnasen, die einstückig am Baldachin B vorhanden sind. Sowohl dem Koppelteil 1 als auch dem Sockelteil 2 ist jeweils ein Zugentlastungselement 38 zugeordnet, welches mit der Mantelleitung M in Wirkverbindung kommt. Das Deckelteil D, durch welches die Mantelleitung M ebenfalls hindurchgeführt ist, wird durch eine Verschraubung am Sockelteil 2 befestigt, wobei durch die Verschraubung eine, klemmend auf die Mantelleitung M einwirkende, einstückig am Sockelteil 2 vorhandene - der Einfachheit halber nicht dargestellte - Leitungsklemme betrieben wird. Zu diesem Zweck sind an das Deckelteil D drei Schraubnasen 39 angeformt, welche mit einem an das Sockelteil 2 angeformten Gewindestück 40 zusammenwirken.

Es ist somit eine elektrische Leuchte beziehungsweise Pendelleuchte L geschaffen, welche auf besonders einfache Art und Weise an ein elektrisches Installationssystem eines Gebäudes angeschlossen werden kann. Vorteilhafterweise erfolgt die mechanische, die elektrische und die datentechnische Ankopplung über ein Koppelteil 1 der Gehäuseanordnung, welches maßlich und funktionstechnisch auf eine Koppeleinrichtung abgestimmt ist, die sich, ausgebildet als topfförmige Vertiefung 19, im Aufsatz A eines an das elektrische Installationssystem eines Gebäudes angeschlossenen elektrischen/elektronischen Installationsgerätes I befindet. Somit besteht lediglich die Notwendigkeit, dass die zur Ankopplung vorgesehenen elektrischen Leuchten beziehungsweise Pendelleuchten L über ein einheitlich ausgebildetes Koppelteil 1 verfügen.

### Bezugszeichenliste:

- 1: Koppelteil
- 2: Gehäusesockel
- 3: Koppelteilinnenraum
- 4: Elektrische Leiterplatte
- 5: Schleifkontakte
- 6: Leuchtmittel
- 7: Leuchtmittelleiterplatte
- 8: Hauptfläche
- 9: Kühlkörper
- 10: Gehäuserohr
- 11: Blende
- 11a: Blendengrundkörper
- 11b: Blendenvorsatz
- 12: Innenraum (Gehäuserohr)
- 13: Lichtbeeinflussungseinrichtung
- 14: Verbindungsleitungen
- 15: Erste Öffnungen
- 16: Gegenmagnet
- 17: Nutförmige Ausnehmung
- 18: Riegelelement
- 19: Topfförmige Vertiefung
- 20: Lichtkasten
- 21: Lichtleitelement
- 22: Koppelleiterplatte
- 23: Elektrische Schleifbahnen
- 24: Erste Clipselemente
- 25: Erste Haltenuten
- 26: Zweite Clipselemente
- 27: Zweite Öffnungen
- 28: Rastkanten
- 29: Dritte Clipselemente
- 30: Zweite Haltenuten
- 31: Lichteinkoppelbereich
- 32: Trichterförmiger Lichtauslass
- 33: Lichtauskoppelbereich
- 34: Dämpfungselement
- 35: Vierte Clipselemente
- 36: Dritte Haltenuten
- 37: Fünfte Clipselemente
- 38: Zugentlastungselement
- 39: Schraubnasen
- 40: Gewindestück

- A: Aufsatz
- B: Baldachin
- D: Deckel
- E: Einsatz
- I: Elektrisches/elektronisches Installationsgerät
- L: Elektrische Leuchte
- M: Mantelleitung
- R: Abdeckrahmen
- Z: Zentralstück

## Patentansprüche

1. Anordnung umfassend ein elektrisches/elektronisches Installationsgerät (I) und eine elektrische Leuchte (L) mit einer Gehäuseanordnung, in welcher zumindest eine, mit zumindest einem Leuchtmittel (6) bestückte elektrische Leuchtmittelleiterplatte (7) untergebracht ist und in welcher mehrere zur Funktion notwendige optische sowie elektrische/elektronische Bauteile untergebracht sind, wobei die elektrische Leuchte (L) zur Ankopplung an das elektrische/elektronische Installationsgerät (I) vorgesehen ist, welches aus einem an ein elektrisches Installationssystem eines Gebäudes angeschlossenen Einsatz (E) und einem den wandseitigen Abschluss bildenden Aufsatz (A) besteht, wobei die Gehäuseanordnung ein Gehäuserohr (10) aufweist, welches einerseits von einem Gehäusesockel (2) verschlossen ist und an welchem andererseits eine Blende (11) angebracht ist, und wobei an dem im Gehäuserohr (10) befindlichen ersten Endbereich der Blende (11) eine Leuchtmittelleiterplatte (7) und ein an der dem Gehäusesockel (2) zugewandten Leiterplattenfläche zur Anlage kommender Kühlkörper (9) festgelegt sind, und wobei die Leuchtmittelleiterplatte (7) über eine Mantelleitung (M) einerseits elektrisch leitend mit einer elektrischen Leiterplatte (4) in Verbindung steht, die im Koppelteilinnenraum (3) eines Koppelteils (1) gehalten ist, über welches eine Wirkverbindung mit dem zugehörigen Aufsatz (A) des elektrischen/elektronischen Installationsgerätes (I) hergestellt wird, und wobei zu diesem Zweck die elektrische Leiterplatte (4) andererseits mit mehreren, aus dem Koppelteil (1) nach außen geführten Schleifkontakten (5) bestückt ist, wobei zur Kopplung mit dem Aufsatz (A) im Koppelteilinnenraum (3) des Koppelteils (1) zumindest ein Gegenmagnet (16) angeordnet ist, welcher mit einem im Aufsatz (A) des elektrischen/elektronischen Installationsgerätes (I) befindlichen Koppelmagneten zusammenwirkt, und wobei zwischen dem Gegenmagneten (16) und der elektrischen Leiterplatte (4) ein elastisches Dämpfungselement (34) angeordnet ist.

2. Anordnung nach Anspruch 1, **dadurch gekennzeichnet, dass** an der Leuchtmittelleiterplatte (7) zumindest eine Lichtbeeinflussungseinrichtung (13) angebracht ist.

3. Anordnung nach Anspruch 2, **dadurch gekennzeichnet, dass** die Lichtbeeinflussungseinrichtung (13) zumindest einen Reflektor aufweist.

4. Anordnung nach Anspruch 2, **dadurch gekennzeichnet, dass** die Lichtbeeinflussungseinrichtung (13) zumindest ein Lichtleitelement (21) aufweist.

5. Anordnung nach einem der Ansprüche 1 bis 4, **dadurch gekennzeichnet, dass** zumindest ein Schleifkontakt (5) als federnder Kontaktstift ausgeführt ist.

6. Anordnung nach einem der Ansprüche 1 bis 5, **dadurch gekennzeichnet, dass** zumindest ein Schleifkontakt (5) als federnder Vielfingerschleifer ausgeführt ist.

7. Anordnung nach einem der Ansprüche 1 bis 6, **dadurch gekennzeichnet, dass** an der Leuchtmittelleiterplatte (7) einerseits mehrere Verbindungsleitungen (14) der Mantelleitung (M) angeschlossen sind, welche durch im Kühlkörper (9) vorhandene erste Öffnungen (15) hindurchgeführt sind und welche andererseits an die im Koppelteil (1) untergebrachte elektrische Leiterplatte (4) angeschlossen sind.

8. Anordnung nach einem der Ansprüche 1 bis 7, **dadurch gekennzeichnet, dass** drei Schleifkontakte (5) jeweils zu einer Kontaktanordnung zusammengefasst sind, und dass zwei jeweils drei Schleifkontakte (5) aufweisende Kontaktanordnungen andererseits an der elektrischen Leiterplatte (4) festgelegt sind, deren drei Schleifkontakte (5) jeweils zur Kontaktierung des Aufsatzes (A) aus dem Koppelteil (1) des Gehäusesockels (2) nach außen geführt sind.

9. Anordnung nach einem der Ansprüche 1 bis 8, **dadurch gekennzeichnet, dass** in die Außenwand des eine zylindrische Form aufweisenden Koppelteils (1) zumindest eine, umlaufend angeordnete, nutförmige Ausnehmung (17) eingebracht ist, welche mit zumindest einem Riegelelement (18) einer im Aufsatz (A) des elektrischen/elektronischen Installationsgerätes (I) befindlichen Verriegelungseinrichtung zusammenwirkt.

10. Anordnung nach einem der Ansprüche 1 bis 9, **dadurch gekennzeichnet, dass** der zur Kopplung der elektrischen Leuchte (L) vorgesehene Aufsatz (A) eine topfförmige Vertiefung (19) aufweist, welche zylindrisch ausgeführt ist.

11. Anordnung nach einem der Ansprüche 1 bis 10, **dadurch gekennzeichnet, dass** die Blende (11) aus einem Blendengrundkörper (11a) und einem verstellbar am freien Endbereich des Gehäuserohres (10) angebrachten Blendenvorsatz (11b) besteht.

12. Anordnung nach einem der Ansprüche 1 bis 11, **dadurch gekennzeichnet, dass** an dem der Blende (11) abgewandten Endbereich des Gehäusesockels (2) ein den Durchtritt der Mantelleitung (M) ermöglichender Deckel (D) angebracht ist.

13. Anordnung nach einem der Ansprüche 1 bis 12, **dadurch gekennzeichnet, dass** an dem dem Gehäuserohr (10) zugewandten Endbereich des Koppelteils (1) ein den Durchtritt der Mantelleitung (M) ermöglichender Baldachin (B) angebracht ist.

## Claims

1. Arrangement comprising an electric/electronic installation device (I) and an electric luminaire (L) with a housing in which at least one electric printed circuit board of the lamp (7) equipped with at least one lamp (6) is accommodated and in which housing several optical and electric/electronic components necessary for the function are accommodated, wherein the electric luminaire (L) is provided to be coupled to the electric/electronic installation device (I), which consists of an insert (E) connected to an electric installation system of a building and a top-piece (A) forming the wall finish, wherein the housing has a tube-type outer shell (10), which on one side is closed by a housing base (2) and at which on the other side a shield (11) is fixed, and wherein at the first end section of the shield (11) situated in the tube-type outer shell (10) a printed circuit board of the lamp (7) and a cooling component (9) placed on the surface of the printed circuit board facing the housing base (2) are fixed, and wherein the printed circuit board of the lamp (7), on the one hand, is electrically connected with an electric printed circuit board (4) via a sheathed cable (M), which electric printed circuit board (4) is held in the inner part (3) of the coupling unit (1), which coupling unit (1) forms an operative connection with the pertaining top-piece (A) of the electric/electronic installation device (I), and wherein, on the other hand, for this purpose the electric printed circuit board (4) is equipped with several sliding contacts (5) lead out of the coupling unit (1), wherein for coupling with the top-piece (A) at least one counter-magnet (16) is arranged in the inner part (3) of the coupling unit (1), which counter-magnet (16) is in correlation with a coupling magnet housed in the top-piece (A) of the electric/electronic installation device (I), and wherein between the counter-magnet (16) and the electric printed circuit board (4) an elastic damping element (34) is arranged.

2. Arrangement in accordance with Claim 1, **characterized by the fact** that at least one light influencing unit (13) is fixed at the printed circuit board of the lamp (7).

3. Arrangement in accordance with Claim 2, **characterized by the fact** that the light influencing unit (13) provides at least one reflector.

4. Arrangement in accordance with Claim 2, **characterized by the fact** that the light influencing unit (13) provides at least one light guiding element (21).

5. Arrangement in accordance with any of Claims 1 to 4, **characterized by the fact** that at least one sliding contact (5) is designed as elastic contact pin.

6. Arrangement in accordance with any of Claims 1 to 5, **characterized by the fact** that at least one sliding contact (5) is designed as elastic multi-pin sliding contact.

7. Arrangement in accordance with any of Claims 1 to 6, **characterized by the fact** that on the one hand several connection cables (14) of the sheathed cable (M) are connected to the printed circuit board of the lamp (7), which connection cables are lead through first holes (15) in the cooling component (9) and which on the other hand are connected to the electric printed circuit board (4) housed in the coupling unit (1).

8. Arrangement in accordance with any of Claims 1 to 7, **characterized by the fact** that three sliding contacts (5) each are combined to one contact unit, and that on the other hand two contact units with three sliding contacts (5) each are fixed at the electric printed circuit board (4), whose three sliding contacts (5) each are lead out of the coupling unit (1) of the housing base (2) for contacting the top-piece (A).

9. Arrangement in accordance with any of Claims 1 to 8, **characterized by the fact** that in the outer wall of the cylindrical coupling unit (1) there is at least one surrounding grooved recess (17), which interacts with at least one locking element (18) of a locking unit housed in the top-piece (A) of the electric/electronic installation device (I).

10. Arrangement in accordance with any of Claims 1 to 9, **characterized by the fact** that the top-piece (A) provided to couple the electric luminaire (L) has a pot-shaped recess (19) in cylindrical shape.

11. Arrangement in accordance with any of Claims 1 to 10, **characterized by the fact** that the shield (11) consists of a shield base (11a) and a shield attachment (11b) fastened adjustably at the free end of the tube-type outer shell of the housing (10).

12. Arrangement in accordance with any of Claims 1 to 11, **characterized by the fact** that at the end section of the housing base (2) facing away from the shield (11) a cover (D) is fixed allowing passing through of the sheathed cable (M).

13. Arrangement in accordance with any of Claims 1 to 12, **characterized by the fact** that at the end section of the coupling unit (1) facing the tube-type outer shell of the housing (10) a baldachin (B) is fixed allowing passing through of the sheathed cable (M).

## Revendications

1. Arrangement comprenant un appareil d'installation électrique/électronique (I) et un luminaire électrique (L) avec un boîtier dans lequel au moins une carte imprimée électrique de l'agent lumineux (7) équipée d'au moins un agent lumineux (6) est logée et dans lequel plusieurs composants optiques et électriques/électroniques nécessaires pour la fonction sont logés, le luminaire électrique (L) étant prévu pour être couplé à l'appareil d'installation électrique/électronique (I), qui consiste en un insert (E) connecté à un système d'installation électrique de bâtiment et en un embout (A) formant la finition murale, le boîtier présentant un tuyau de boîtier (10), qui d'une part est fermé d'un socle de boîtier (2) et auquel, d'autre part, est fixé un écran (11), et au premier bout de l'écran (11) logé dans le tuyau du boîtier (10) étant fixés une carte imprimée électrique de l'agent lumineux (7) et un radiateur (9) logé à la surface de la carte imprimée faisant face au socle du boîtier (2), et, d'une part, la carte imprimée électrique de l'agent lumineux (7) étant connectée en mode conducteur d'électricité avec une carte imprimée électrique (4) via un câble sous gaine (M), cette carte imprimée étant fixée à l'intérieur (3) d'un élément de couplage (1), par lequel une liaison operationnelle est formée avec l'embout (A) correspondant de l'appareil d'installation électrique/électronique (I), et à cette fin, d'autre part, la carte imprimée (4) étant équipée de plusieurs contacts glissants (5) mênés à l'extérieur de l'élément de couplage (1), au moins un aimant opposé (16) étant arrangé à l'intérieur (3) de l'élément de couplage (1) pour couplage avec l'embout (A), cet aimant opposé coopérant avec un aimant de couplage situé dans l'embout (A) de l'appareil d'installation électrique/électronique (I), et un élément d'atténuation élastique (34) étant arrangé entre l'aimant opposé (16) et la carte imprimée électrique (4).

2. Arrangement selon la revendication 1, **caractérisé en ce qu'**au moins une unité d'influencement de lumière (13) est fixée à la carte imprimée de l'agent lumineux (7).

3. Arrangement selon la revendication 2, **caractérisé en ce que** l'unité d'influencement de lumière (13) présente au moins un réflecteur.

4. Arrangement selon la revendication 2, **caractérisé en ce que** l'unité d'influencement de lumière (13) présente au moins un élément de guidage de lumière (21).

5. Arrangement selon l'une des revendications 1 à 4, **caractérisé en ce qu'**au moins un contact glissant (5) est prévu comme broche de contact élastique.

6. Arrangement selon l'une des revendications 1 à 5, **caractérisé en ce qu'**au moins un contact glissant (5) est prévu comme contact glissant élastique à broches multiples.

7. Arrangement selon l'une des revendications 1 à 6, **caractérisé en ce que** d'une part plusieurs câbles de liaison (14) du câble sous gaine (M) sont raccordés à la carte imprimée de l'agent lumineux (7), qui sont passés par des premiers trous (15) dans le radiateur (9) et d'autre part sont raccordés à la carte imprimée électrique (4) située dans l'élément de couplage (1).

8. Arrangement selon l'une des revendications 1 à 7, **caractérisé en ce que** trois contacts glissants (5) respectivement sont regroupés à former une unité de contact, et que d'autre part deux unités de contact avec respectivement trois contacts glissants (5) sont fixées à la carte imprimée électrique (4), dont les trois contacts glissants (5) respectivement sont mênés à l'extérieur de l'élément de couplage (1) du socle du boîtier (2) pour contacter l'embout (A).

9. Arrangement selon l'une des revendications 1 à 8, **caractérisé en ce que** dans la paroi extérieure de l'élément de couplage (1) en forme cylindrique il y a au moins une rainure périphérique (17), qui coopère avec au moins un élément de verrouillage (18) d'une unité de verrouillage située dans l'embout (A) de l'appareil d'installation électrique/électronique (I).

10. Arrangement selon l'une des revendications 1 à 9, **caractérisé en ce que** l'embout (A), prévu pour le couplage du luminaire électrique (L), a une cavité cylindrique en forme de pot (19).

11. Arrangement selon l'une des revendications 1 à 10, **caractérisé en ce que** l'écran (11) consiste en un élément de base de l'écran (11a) et en un préfixe de l'écran (11b) attaché en mode ajustable au bout libre du tuyau du boîtier (10).

12. Arrangement selon l'une des revendications 1 à 11, **caractérisé en ce qu'**un couvercle (D) permettant le passage du câble sous gaine (M) est fixé au bout du socle du boîtier opposé à l'écran (11).

13. Arrangement selon l'une des revendications 1 à 12, **caractérisé en ce que** un baldaquin (B) permettant le passage du câble sous gaine (M) est fixé au bout de l'élément de couplage (1) faisant face au tuyau de boîtier (10).
